# EUROPÄISCHE PATENTSCHRIFT

(11) **EP 0 254 851 B1**
(45) Veröffentlichungstag und Bekanntmachung des Hinweises auf die Patenterteilung: **28.03.1990**
(21) Anmeldenummer: 87108598.1
(22) Anmeldetag: 15.06.1987
(51) Int. Cl.: B65H 5/24, B65H 29/66

(54) **Vorrichtung zum Vergleichmässigen des Abstandes zwischen aufeinanderfolgenden Produkten einer Schuppenformation**
Device for equalising the distance between successive sheets in an overlapping stream
Dispositif pour égaliser la distance de feuille en feuille dans un courant de feuilles se chevauchant

(30) Priorität: 29.07.1986 CH 3043/86
(43) Veröffentlichungstag der Anmeldung: 03.02.1988
(73) Patentinhaber: Ferag AG, CH-8340 Hinwil (CH)
(72) Erfinder: Frei, Hans, CH-8618 Oetwil am See (CH)
(74) Vertreter: Patentanwälte Schaad, Balass, Menzl & Partner AG

(56) Entgegenhaltungen:
- DE-A- 2 922 450

## Beschreibung

Die vorliegende Erfindung betrifft eine Vorrichtung zum Vergleichmässigen des Abstandes zwischen aufeinanderfolgenden, in einer Schuppenformation anfallenden, biegsamen, flächigen Produkten, insbesondere Druckereierzeugnissen, gemäss Oberbegriff des Anspruches 1.

Eine Vorrichtung zum Vergleichmässigen des Schuppenabstandes dieser Art ist aus der DE-A 3 148 349 bekannt. Bei dieser Vorrichtung wird die Schuppenformation mittels eines Bandförderers schrittweise vorgeschoben, wobei während jedem Vorschubschritt Anschlagfinger in den Förderweg der Schuppenformation hineinbewegt werden. Die Druckbogen kommen dabei mit ihrer vorlaufenden Kante an den Anschlagfingern zum Anstossen, wodurch sie an ihrer weitem Vorwärtsbewegung gehindert werden. Am Ende jedes Vorschubschrittes werden die Anschlagfinger wieder aus dem Förderweg herausbewegt. Die Bewegung der Anschlagfinger wird mittels Steuerscheiben gesteuert.

Nach Freigabe der Druckbogen durch die Anschlagfinger müssen erstere aus dem Stillstand beschleunigt und über eine gewisse Strecke vorgeschoben werden, bevor sie in einen durch Förderräder und den Bandförderer gebildeten Förderspalt eintreten können. Während dieses Vorschiebens besteht nun die Gefahr, dass sich der jeweils freigegebene Druckbogen gegenüber dem vorauslaufenden Druckbogen verschiebt, was zu einer unerwünschten Veränderung des vorgängig ausgeglichenen Schuppenabstandes führen kann. Diese Gefahr erhöht sich mit zunehmender Fördergeschwindigkeit.

Aus der DE-A 2 922 450 ist eine Vorrichtung zum Wegfördern von in Schuppenformation anfallenden Druckereierzeugnissen bekannt, welche einen Bandförderer aufweist, der die Schuppenformation mit horizontaler Förderrichtung einem Förderer zuführt, welcher in Förderrichtung hintereinander angeordnete Greifer zum Erfassen der zugeführten Druckereierzeugnisse an deren vorlaufenden Kante aufweist. Die Förderrichtung des Förderers verläuft quer zur Förderrichtung des vorgeschalteten Bandförderers, das heisst von unten nach oben. Um sicherzustellen, dass die zugeführten Druckereierzeugnisse im Uebernahmebereich einwandfrei in die offenen Greifer einlaufen, ist am Ende des Bandförderers ein mit dessen Umlenkrolle mitdrehendes Rad vorgesehen, das mit Auslenknocken versehen ist. Diese Auslenknocken wirken auf die Vorderkante der ankommenden Druckprodukte ein und heben diese leicht an, wodurch ein sicheres Erfassen der Druckereiprodukte durch die Greifer erfolgt. Um zu verhindern, dass viel zu früh bzw. viel zu spät ankommende Druckereierzeugnisse gegen eine Klemmbacke eines Greifers anstossen, ist dieses Rad mit Anschlagfingem versehen, an denen ein nicht im Takt mit den Greifern zum Uebernahmebereich gelangendes Druckereierzeugnis anstösst und an seiner Weiterbewegung gehindert wird. Die Druckereierzeugnisse werden durch die Anschlagfinger solange zurückgehalten, bis sie durch einen Auslenknocken über den Anschlagfinger angehoben und zur Weiterförderung zum nächsten Greifer freigegeben werden. Diese Anschlagfinger kommen nur zur Wirkung bei bezüglich der Greiferfolge viel zu früh bzw. viel zu spät zum Uebernahmebereich gelangenden Druckereierzeugnissen. Eine Vergleichmässigung des Abstandes zwischen aufeinanderfolgenden Druckereierzeugnissen wird nicht angestrebt, da die Anschlagfinger bei nur leicht unterschiedlichem Schuppenabstand nicht wirksam werden.

Der vorliegenden Erfindung liegt nun die Aufgabe zugrunde, eine Vorrichtung der eingangs genannten Art zu schaffen, welche es erlaubt, auch bei verhältnismässig hohen Fördergeschwindigkeiten den genau auf einen bestimmten Wert einzustellen.

Diese Aufgabe wird durch die Merkmale des kennzeichnenden Teils des Anspruches 1 gelöst.

Der Weitertransport der durch die Anschlaganordnung an ihrer weiteren Vorwärtsbewegung gehinderten Produkte wird durch die Mitnehmeranordnung veranlasst, die genau im gewünschten Takt auf die an der Anschlaganordnung anstehenden Produkte einwirkt und durch Auslenken deren Vorbeibewegung an der Anschlaganordnung auslöst.

Damit werden die Produkte hinter der Anschlaganordnung im jeweils richtigen Zeitpunkt von der hinteren Fördereinrichtung erfasst und von dieser zusammen mit den vorauslaufenden Produkten weggefördert. Dies bedeutet, dass der Abstand zwischen aufeinanderfolgenden Produkten im wesentlichen immer der gewünschten Sollgrösse entspricht.

Bevorzugte Weiterausgestaltungen der beanspruchten Vorrichtung bilden Gegenstand der abhängigen Ansprüche.

Im folgenden werden an Hand der Zeichnung Ausführungsbeispiele des Erfindungsgegenstandes näher erläutert. Es zeigt rein schematisch:
Fig. 1 in Seitenansicht und im Schnitt etwa entlang der Linie I-I in Fig. 2 eine erste Ausführungsform einer Vorrichtung zum Vergleich mässigen des Schuppenabstandes,
Fig. 2 die Vorrichtung gemäss Fig. 1 in Draufsicht,
Fig. 3 in einer der Fig. 1 entsprechenden Darstellung und in gegenüber dieser Fig. 1 vergrössertem Massstab einen Teil der Vergleichmässigungsvorrichtung in einer anderen Arbeitsphase, und
Fig. 4 in einer der Fig. 3 entsprechenden Darstellung eine zweite Ausführungsform einer Vorrichtung zum Vergleich mässigen des Schuppenabstandes.

Wie insbesondere aus den Fig. 1 und 3 hervorgeht, ist eine Förderanordnung 1 vorhanden, die durch zwei Bandförderer 2, 3 sind in deren Förderrichtung A bzw. B gesehen hintereinander angeordnet, wobei der hintere Bandförderer 3 gegenüber dem vorgeschalteten Bandförderer 2 eine schräg nach abwärts gerichtete Förderrichtung B aufweist. Beide Bandförderer 2, 3 werden von einer in Fig. 1 nur schematisch dargestellten Antriebswelle 4 her angetrieben, die auf nicht näher dargestellte Weise im Uhrzeigersinn umlaufend angetrieben wird. Diese Drehbewegung der Antriebswelle 4 wird über nur schematisch dargestellte Ketten 5 und 6 auf die Umlenkwalzen 7 und 8 der Bandförderer 2, 3 übertragen. Die Umlaufgeschwindigkeit und somit die Fördergeschwindigkeit der Bandförderer 2, 3 ist mit vᵢ, vₒ bezeichnet. Der förderwirksame (s. Fig. 1) Trum 3a des hinteren Bandförderes 3 läuft über ein geneigt angeordnetes Stützblech 9.

Die beiden Bandförderer 2, 3 sind in einem Abstand voneinander angeordnet, durch den eine förderunwirksame Strecke 10 festgelegt wird. Wie die Fig 1 und 3 zeigen, sind in dieser förderunwirksamen Strecke 10 frei drehbar gelagerte Rollen 11 angeordnet. Anstelle dieser Rollen 11 könnte auch ein Stützblech vorgesehen werden.

Oberhalb des hinteren Bandförderers 3 ist eine Anschlaganordnung 12 sowie eine Mitnehmeranordnung 13 vorhanden. Die Mitnehmeranordnung 13 vorhanden. Die Mitnehmeranordnung 13 wird durch zwei in einem Abstand voneinander angeordnete Mitnahmeräder 14, 15 (Fig. 2) gebildet. Jedes dieser Mitnahmeräder 14, 15 ist an seinem Umfang mit abstehenden Mitnahmenocken 16 versehen, die in Umfangsrichtung gleichmässig verteilt angeordnet sind.

Die Mitnahmeräder 14, 15 sitzen auf einer Welle 17, welche in zwei Schwenkhebeln 18 und 19 gelagert ist, wie das insbesondere aus Fig. 2 hervorgeht. An ihrem andern Ende sind die Schwenkhebel 18, 19 schwenkbar auf einer Welle 20 gelagert, die in einem Rahmen 21 (Fig. 1) gelagert ist. Die Welle 20 verläuft etwa parallel zur durch den Bandförderer 2 festgelegten Förderebene und im wesentlichen rechtwinklig zur Förderrichtung A. Die Welle 20 wird von der Umlenkwalze 7 des vorderen Bandförderers 2 her über eine nur schematisch dargestellte Kette 22 im Gegenuhrzeigersinn angetrieben. Auf der Welle 20 sitzt ein Kettenrad 23, das in Richtung des Pfeiles C (Fig. I) dreht. Mit diesem Kettenrad 23 ist eine Kette 24 im Eingriff, die über ein zweites Kettenrad 25 geführt ist, das auf der Welle 17 sitzt. Die Kette 24 wird mittels eines Spannrades 26 gespannt gehalten. Ueber die Kette 24 werden somit die beiden Mitnahmeräder 14, 15 in Richtung des Pfeiles D (Fig. I und 3) umlaufend angetrieben. Die Umfangsgeschwindigkeit v₂ dieser Mitnahmeräder 14, 15 ist im wesentlichen gleich der Fördergeschwindigkeit vo des Bandförderers 3. Die beiden Schwenkhebel 18 und 19 sind mittels eines Querträgers 27 miteinander verbunden. An diesem Querträger ist ein L-förmiges Halteelement 28 befestigt, das in Längsrichtung des längeren Schenkels, d.h. in Richtung des Pfeiles E, längsverschiebbar ist. Mittels einer mit 29 bezeichneten Arretierschraube kann das Halteelement 28 in seiner Lage fixiert werden. Am kürzeren Schenkel des Halteelementes 25 ist ein ebenfalls L-förmiger Träger 30 gehalten, der an seinem freien Ende einen nach unten abstehenden Anschlag 31 aufweist, der mit dem Träger 30 einstückig ausgebildet ist. Der Anschlag 31 endet in einem Abstand vom förderwirksamen Trum 3a des hinteren Bandförderers 3 und legt mit diesem einen Druchtrittsspalt 32 fest. Die Grösse dieses Durchtrittsspaltes 32 kann durch Verschieben des Trägers 30 in Richtung des Pfeiles F verändert werden. Zur Arretierung des Trägers 30 ist eine weitere Arretierschraube 29' vorgesehen. Am Anschlag 31 ist ein in Förderrichtung A,B gesehen nach hinten weisendes Leitblech 33 angebracht.

Mit dem hinteren Bandförderer 3 wirken zwei frei drehbar gelagerte Förderrollen 34 und 35 (Fig. 2) zusammen, von denen jede in einem Doppelhebel 36 bzw. 37 gelagert ist. Jeder Doppelhebel 36, 37 ist mit einer seitlich wegragenden Abstützung 38, 39 versehen, auf der sich eine Verstellschraube 40 bzw. 41 abstützt. Diese Verstellschrauben 40, 41 durchsetzen den Querträger 27 und dienen dazu, die Schwenklage der Hebel 18, 19 bzw. der Doppelhebel 36, 37 einstellen zu können. Anders ausgedrückt kann mittels der Verstellschrauben 40, 41 die Neigung der Hebel 18, 19 in bezug auf die Doppelhebel 36, 37 verstellt werden.

An einem, Teil des Rahmens bildenden, Querträger 42 ist ein Druckmechanismus 43 befestigt, der aus einer Druckfeder 44 und einer Einstellschraube 45 gebildet wird. Die sich auf dem Querträger 27 abstützende Druckfeder 44 übt auf die Hebel 18,19 und über die Verstellschrauben 40, 41 auch auf die Doppelhebel 36, 37 einen Druck aus, was bewirkt, dass die Förderrollen 34, 35 gegen den hinteren Bandförderer 3 bzw. die geförderte Schuppenformation S' gedrückt werden, und die Mitnahmeräder 14, 15 in ihrer durch die Verstellschrauben 40, 41 festgelegten Höhenlage bezüglich der Förderrollen 34, 35 gehalten werden. Der von der Druckfeder 44 ausgeübte Druck kann mittels der Einstellschraube 45 verändert werden.

Die Wirkungsweise der vorstehend beschriebenen Vorrichtung ist wie folgt:
Durch den vorderen Bandförderer 2 werden die mit 46 bezeichneten Druckprodukte in Schuppenformation S in Förderrichtung A gegen die Anschlaganordnung 12 gefördert. Wie aus den Fig. I und 3 hervorgeht, liegt dabei jedes Druckprodukt 46 auf dem vorauslaufenden Druckprodukt auf. Dies bedeutet, dass die vorlaufenden Kanten 46a der Druckprodukte 46 in der zugeführten Schuppenformation S oben liegen. Der Schuppenabstand, d.h. der Abstand ai, a₂ zwischen den vorlaufenden Kanten 46a aufeinanderfolgender Druckprodukte 46, ist in der ankommenden Schuppenformation S ungleichmässig. So ist der Schuppenabstand ai grösser als der Schuppenabstand a₂.

Die in Richtung des Pfeiles A auf den Anschlag 31 zulaufenden Druckprodukte 46, welche durch das Leitblech 33 an einem Hochbiegen gehindert werden, kommen mit ihrer vorlaufenden Kante 46a, die beim gezeigten Ausführungsbeispiel die Falzkante ist, am Anschlag 31 zum Anstehen. Die Vorwärtsbewegung des jeweils am Anschlag 31 anstehenden Druckproduktes 46' wird somit gestoppt. Die, wie beschrieben, mit der Umfangsgeschwindigkeit v₂ umlaufenden Mitnahmeräder 14, 15 kommen nun periodisch mit ihren Mitnahmenocken 16 auf den vorauslaufenden Bereich 47 der jeweils am Anschlag 31 anstehenden Druckprodukte 46 zur Einwirkung, wie das in den Fig. I und 3 an Hand des mit 46' bezeichneten Druckproduktes dargestellt ist. Der Mitnahmenocken 16 lenkt den vorlaufenden Bereich 47 des Druckproduktes 46' nach unten aus und drückt ihn gegen den angetriebenen Bandförderer 3 bzw. das durch diesen mitgenommene vorauslaufende Druckprodukt. Dieses Druckprodukt 46' wird somit durch den Mitnahmenocken 16 und den Bandförderer 3 mitgenommen, durch den Durchtrittsspalt 32 hindurchgezogen und in den Förderspalt W zwischen den Förderrollen 34, 35 und dem förderwirksamen Trum 3a des hinteren Bandförderers 3 gebracht. Hier wird das Druckprodukt 46 zur Weiterförderung vom Förderband 3 übernommen, und die Mitnahmenocken 16 lösen sich vom Druckprodukt 46'. Das Biegen des vorlaufenden Bereiches 47 des Druckproduktes 46' nach unten und das damit verbundene Aufwölben dieses Druckproduktes 46' hat zur Folge, dass das nachfolgende Produkt 46 angehoben wird. Damit wird erreicht, dass dieses nachfolgende Produkt sicher am Anschlag 31 anstösst. Die Höhe des Durchtrittsspaltes 32 kann auf die Dicke der Produkte 46 abgestimmt werden, damit nicht zwei Druckprodukte miteinander durch diesen Durchtrittsspalt 32 hindurchgezogen werden können.

Wie bereits erwähnt, ist dem hintem Bandförderer 3 eine förderunwirksame Strecke 10 vorgeschaltet. Das Vorschieben der Druckprodukte 46 zum Anschlag 31 erfolgt somit in erster Linie durch das jeweils vorauslaufende Druckprodukt 46', das wie beschrieben durch Mitnahmenocken 16 zum Förderspalt W transportiert wird. Da das jeweils nachfolgende Druckprodukt 46 nicht vorgeschoben wird, währenddem das vorauslaufende Druckprodukt 46' am Anschlag 31 ansteht, bleibt der Schuppenabstand im wesentlichen unverändert. Würde namlich das nachfolgende Druckprodukt vorgeschoben, während das vorauslaufende Druckprodukt durch den Anschlag 31 an einer Weiterbewegung gehindert wird, so würde der Schuppenabstand verkleinert. Das Vorsehen der förderunwirksamen Strecke 10 hat den weiteren Vorteil, dass auf den nachlaufenden Bereich des am Anschlag 31 anstehenden Druckproduktes 46' keine Förderwirkung ausgeübt wird, welche ein unerwünschtes Aufwölben dieses Druckproduktes 46' zur Folge hätte.

Da, wie bereits erwähnt, die durch die Mitnahmenocken 16 bewirkte Weiterbewegung der am Anschlag 31 anstehenden Druckprodukte 46 in zeitlich genau festgelegten Abständen erfolgt, ist der Schuppenabstand ao innerhalb der durch den hinteren Bandförderer 3 weggeführten Schuppenformation S' praktisch immer gleich. Unterschiede im Schuppenabstand a₁, a₂ im ankommenden Schuppenstrom S werden somit auf einfache Weise auch dann zuverlässig ausgeglichen, wenn die Druckprodukte 46 mit verhältnismässig hoher Geschwindigkeit v₁, vₒ gefördert werden.

In Fig. 4 ist in einer Darstellung, die der Darstellung in Fig. 3 entspricht, eine zweite Ausführungsform einer Ver gleichmässigungsvorrichtung dargestellt. Dabei sind sich entsprechende Bauteile in den Fig. I - 3 und 4 mit denselben Bezugsziffern bezeichnet.

Im Unterschied zur Ausführungsform gemäss den Fig. I - 3 ist bei der Ausführungsform gemäss Fig. 4 die Mitnehmeranordnung 13 unterhalb des Förderweges der Druckprodukte 46 angeordnet. Diese Druckprodukte 46 werden dafür im Gegensatz zur ersten Ausführungsform in einer Schuppenformation S zugeführt, in der jedes Druckprodukt 46 auf dem nachfolgenden Druckprodukt aufliegt. Dies bedeutet, dass in dieser Schuppenformation S die vorlaufenden Kanten 46a der Druckprodukte 46 unten liegen.

Wie aus Fig. 4 hervorgeht, ist in der förderunwirksamen Strecke 10 zwischen den beiden Bandförderern 2, 3 ein Stützblech 48 angeordnet, auf dem die Druckprodukte 46 mit ihrem vorlaufenden Bereich 47 zur Auflage kommen. Die Mitnehmeranordnung 13 weist ebenfalls zwei Mitnahmeräder auf, von denen nur das Mitnahmerad 49 sichtbar ist. Die Mitnahmeräder 49 sind ebenfalls mit abstehenden Mitnahmenocken 50 versehen, die in Umfangsrichtung gleichmässig verteilt angeordnet sind. Die Mitnahmeräder 49 werden in Richtung des Pfeiles G mit der Umfangsgeschwindigkeit v₂ umlaufend angetrieben.

Die Anschlaganordnung 12 weist einen Anschlag 51 auf, der durch einen hochgebogenen Teil des Stützbleches 48 gebildet wird. Dieser Anschlag 51 geht in eine Führungsrampe 52 über.

Oberhalb des hinteren Bandförders 3 sind zwei Förderrollen angeordnet, von denen nur die Förderrolle 53 sichtbar ist. Jede Förderrolle 53 ist an einem schwenkbar gelagerten Hebel 54 gelagert. Die Förderrollen 53 werden in Richtung des Pfeiles H umlaufend angetrieben. Dies erfolgt über einen Antriebsriemen 55, der über eine Führungsrolle 56 geführt ist und in Richtung des Pfeiles I umläuft. Der zwischen der Führungsrolle 56 und der Förderrolle 53 liegende Abschnitt 55a des Antriebriemens 55 dient zudem als oberes Begrenzungselement.

Das Ausgleichen des Schuppenabstandes a₁, a₂ im ankommenden Schuppenstrom S erfolgt grundsätzlich auf die an Hand der Fig. I - 3_{.} beschriebene Weise.

Die in Richtung des Pfeiles A geförderten Druckprodukte 46 stossen mit ihrer vorlaufenden Kante 46a am Anschlag 51 an, wie das an Hand des mit 46' bezeichneten Produktes dargestellt ist. Der vorlaufende Bereich 47 des am Anschlag 51 anstehenden Produktes 46' wird nun durch einen Mitnahmenocken 50 erfasst, über den Anschlag 51 hinausgehoben und gegen den Abschnitt 55a des Antriebsriemens 55 bzw. das vorauslaufende Druckprodukt gedrückt, das durch die Förderrollen 53 und den Bandförderer 3 vorgeschoben wird. Zudem wird das Produkt 46' durch den Mitnahmenocken 50 und den Abschnitt 55a des Riemens 55 bzw. das vorauslaufende Druckprodukt in den Förderspalt W zwischen dem förderwirksamen Trum 3a des Förderers 3 und den Förderrollen 53 gezogen. Von diesem Zeitpunkt an übernehmen die Förderrollen 53 und der Bandförderer 3 den Weitertransport des Druckproduktes 46'. Auch bei dieser Ausführungsform ist der mit ao bezeichnete Schuppenabstand im durch den hinteren Bandförderer 3 weggeführten Schuppenstrom S' im wesentlichen immer gleich.

Bei beiden gezeigten Ausführungsformen wird das am Anschlag 31,51 anstehende Druckprodukt 46' nach der Auslenkung durch einen Mitnahmenocken 16, 50 durch letzteren gegen den angetriebenen Bandförderer 3 bzw. den Abschnitt 55a des ebenfalls angetriebenen Antriebsriemens 55 bzw. das vorauslaufende Druckprodukt gedrückt, welches bereits durch den Bandförderer 3 und die Förderrollen 34, 35 bzw. 53 erfasst worden ist. Somit wird das am Anschlag 31, 51 zum Stillstand gekommene Druckprodukt 46' unmittelbar nach der Auslenkung klemmend festgehalten und mit der Fördergeschwindigkeit vo des hintern Bandförderers 3 vorwärtsbewegt. Damit wird sichergestellt, dass dieses Druckprodukt 46' seine Lage gegenüber dem vorauslaufenden Druckprodukt nicht verändern kann.

Es versteht sich, dass die gezeigten Vergleichmässigungsvorrichtungen in verschiedenen Teilen anders als wie beschrieben ausgebildet sein können. Von den verschiedenen möglichen Varianten werden im folgenden nur einige wenige kurz erläutert.

Statt, wie gezeigt, zwei Mitnahmeräder und einen Anschlag vorzusehen, der zwischen den Mitnahmerädern angeordnet ist, ist es auch möglich, zwei Anschläge und ein zwischen diesen angeordnetes Mitnahmerad vorzusehen. Anstelle von vier Mitnahmenocken kann eine grössere oder auch kleinere Anzahl von Mitnahmenocken vorgesehen werden.

## Patentansprüche

1. Vorrichtung zum Vergleichmässigen des Abstandes zwischen aufeinanderfolgenden, in einer Schuppenformation (S) anfallenden, biegsamen, flächigen Produkten (46), insbsondere Druckereierzeugnissen, mit einer Förderanordnung (1) zum Fördern der Produkte (46) und einer die geförderten Produkte (46) während einer gewissen Zeit an deren Vorwärtsbewegung hindernden Anschlaganordnung (12), an der die Produkte (46) mit ihrer vorlaufenden Kante (46a) zum Anstossen bringbar sind, dadurch gekennzeichnet, dass die Förderanordnung (1) zwei hintereinander angeordnete, kontinuierlich angetriebene Fördereinrichtung (2; 3, 34, 35, 53, 55) mit gleichsinniger Förderrichtung (A, B) aufweist und die feststehend ausgebildete, in den Förderweg der Produkte (46) hineinragende Anschlaganordnung (12) im Bereich der in Förderrichtung (A, B) gesehen hinteren Fördereinrichtung (3, 34, 35, 53, 55) angeordnet ist, und dass eine periodisch jeweils auf den vorlaufenden Bereich (47) eines an der Anschlaganordnung (12) anstehenden Produktes (46) zur Einwirkung bringbare Mitnehmeranordnung (13) vorgesehen ist, die das jeweils an der Anschlaganordnung anstehende Produkt (46) aus deren Wirkbereich auslenkt und der hinteren Fördereinrichtung (3, 34, 35, 53, 55) zuleitet.

2. Vorrichtung nach Anspruch 1, dadurch gekennzeichnet, dass die Mitnehmeranordnung (13) als Zubringer für die aus dem Wirkbereich der Anschlaganordnung (12) ausgelenkten Produkte (46) zur hinteren Fördereinrichtung (3, 34, 35, 53, 55) ausgebildet ist.

3. Vorrichtung nach Anspruch 1, dadurch gekennzeichnet, dass zwischen den beiden in einem Abstand voneinander angeordneten Fördereinrichtungen (2; 3, 34, 35, 53, 55) eine förderunwirksame Strecke (10) vorgesehen ist, die vorzugsweise durch eine Auflage (11, 48) für die Produkte (46) gebildet ist.

4. Vorrichtung nach Anspruch 1 oder 3, dadurch gekennzeichnet, dass die hintere Fördereinrichtung wenigstens eine mit einem Förderer (3) zusammenwirkende Rolle (34, 35; 53) aufweist, die mit dem Förderer (3) einen Förderspalt (W) bildet, dem die Mitnehmeranordnung (13) das jeweils erfasste Produkt (46') zuführt.

5. Vorrichtung nach einem der Ansprüche 1-4, dadurch gekennzeichnet, dass die Mitnehmeranordnung (13) wenigstens ein auf der einen Seite des Förderweges der Produkte (46) angeordnetes, periodisch zur Einwirkung auf ein Produkt (46) bringbares Mitnahmeorgan (14, 15; 49) aufweist, das mit einer der Fördergeschwindigkeit (vo) der hinteren Fördereinrichtung (3, 34, 35, 53, 55) im wesentlichen entsprechenden Umfangsgeschwindigkeit (v₂) umlaufend angetrieben ist.

6. Vorrichtung nach Anspruch 5, dadurch gekennzeichnet, dass das Mitnahmeorgan ein mit am Umfang verteilt und in einen gleichmäßigen voneinander angeordneten Mitnehmern (16; 50) versehenes Rad (14, 15; 49) ist.

7. Vorrichtung nach einem der Ansprüche 1-6, dadurch gekennzeichnet, dass sich die Anschlaganordnung (12) und die Mitnehmeranordnung (13) oberhalb der Fördereinrichtungen (2; 3, 34, 35, 53, 55) befinden.

8. Vorrichtung nach Anspruch 7, dadurch gekennzeichnet, dass die Anschlaganordnung (12) wenigstens ein Anschlagelement (31) aufweist, das oberhalb eines Teils der hintern Fördereinrichtung (3, 34, 35, 53, 55) bildenden Förderers (3) angeordnet ist und mit diesem einen Durchtrittsspalt (32) bildet, wobei vorzugsweise das Anschlagelement (31) zur Veränderung des Durchtrittsspaltes (32) höhenverstellbar ist.

9. Vorrichtung nach den Ansprüchen 4, 5 und 7, dadurch gekennzeichnet, dass das Mitnahmeorgan (14, 15) an einem ersten Hebel (18, 19) drehbar gelagert ist, der um eine im wesentlichen parallel zur Förderebene und etwa rechtwinklig zur Förderrichtung (A, B) der Fördereinrichtungen (2; 3, 34, 35, 53, 55) verlaufende Achse (20) schwenkbar ist und der mit einem zweiten, vorzugsweise um dieselbe Achse (20) schwenkbaren, Hebel (36, 37) gekoppelt ist, an welchem die auf der Schuppenformation (S') zur Auflage kommende Rolle (34, 35) drehbar gelager ist.

10. Vorrichtung nach Anspruch 9, dadurch gekennzeichnet, daß der erste Hebel (18, 19) in seiner Schwenklage bezüglich des zweiten Hebels (36, 37) einstellbar ist.

11. Vorrichtung nach Anspruch 9, gekennzeichnet durch eine auf die beiden Hebel (18, 19; 36, 37) einwirkende und diese gegen den Förderer (3) der hinteren Fördereinrichtung (3, 34, 35, 53, 55) bzw. die Schuppenformation (S') drückende Druckeinrichtung (43).

12. Vorrichtung nach einem der Ansprüche 1-6, dadurch gekennzeichnet, dass die Mitnehmeranordnung (13, 49) auf der Unterseite des Förderweges der Produkte (46) angeordnet ist und letztere nach oben über die Anschlaganordnung (12, 51) anhebt.

13. Vorrichtung nach den Ansprüchen 5 und 7, dadurch gekennzeichnet, dass das Mitnahmeorgan (14, 15) benachbart zu einem zur hinteren Fördereinrichtung (3, 34, 35, 53, 55) gehörenden Förderer (3) angeordnet ist.

14. Vorrichtung nach den Ansprüchen 5 und 12, dadurch gekennzeichnet, dass das Mitnahmeorgan (49) unterhalb eines Begrenzungselementes (55a) angeordnet ist, das sich oberhalb des Förderweges der Produkte (46) befindet.

## Revendications

1. Dispositif pour l'uniformisation de l'écartement mutuel des produits successifs (46) plats, flexibles, qui se présentent en une formation en écailles (S), notamment des produits ou imprimés, comprenant un dispositif transporteur (1) servant à transporter les produits (46) et un dispositif de butée (12) qui empêche pendant un certain temps les produits (46) transportés d'avancer, contre lequel les produits (46) peuvent être mis en butée par leur bord avant (46a), caractérisé en ce que le dispositif transporteur (1) comprend deux transporteurs (2, 3, 34, 35, 53, 55) disposés l'un à la suite de l'autre, entraînés continuellement et possédant des directions de transport de même sens (A, B), et le dispositif de butée (12) agencé en position fixe et engagé sur le trajet de transport des produits (46), est disposé dans la région du dispositif transporteur (3, 34, 35, 53, 55) qui est en aval dans le sens du transport (A, B), et en ce qu'il est prévu un dispositif entraîneur (13), qui peut entrer périodiquement en action sur la région avant (47) d'un produit (46) appuyé contre le dispositif de butée (12), ce dispositif entraîneur déviant le produit (46) appuyé contre le dispositif de butée, en l'écartant de la zone d'action de ce dispositif, et transmettant ce produit au dispositif transporteur aval (3, 34, 35, 53, 55).

2. Dispositif selon la revendication 1, caractérisé en ce que le dispositif entraîneur (13) constitue un alimentateur pour les produits (46) écartés de la zone d'action du dispositif de butée (12), qui achemine ces produits au dispositif transporteur aval (3, 34, 35, 53, 55).

3. Dispositif selon la revendication 1, caractérisé en ce qu'il est prévu entre les deux dispositifs transporteurs (2; 3, 34, 35, 53, 55) disposés à un certain écartement mutuel, un espace (10) dépourvu d'action de transport et qui est de préférence formé par une surface d'appui (11, 48) qui supporte les produits (46).

4. Dispositif selon la revendication 1, ou 3, caractérisé en ce que le dispositif transporteur aval comprend au moins un rouleau (34, 35; 53) coopérant avec un transporteur (3) et qui forme avec ce transporteur (3) une fente de transport (W) à laquelle le dispositif entraîneur (13) achemine le produit (46') qu'il a saisi.

5. Dispositif selon une quelconque des revendications 1 à 4, caractérisé en ce que le dispositif entraîneur (13) comprend au moins un organe d'entraînement (14, 15; 49), disposé d'un côté du trajet de transport des produits (46), qui peut entrer périodiquement en action sur un produit (46), et qui est entraîné en rotation à une vitesse circonférentielle (v₂) qui correspond sensiblement à la vitesse de transport (vo) du dispositf transporteur aval (3, 34, 35, 53, 55).

6. Dispositif selon la revendication 5, caractérisé en ce que l'organe d'entraînement est une roue (14, 15; 49) munie d'entraîneurs (16; 50) répartis sur la circonférence et disposés à un écartement mutuel régulier.

7. Dispositif selon une quelconque des revendications 1 à 6, caractérisé en ce que le dispositif de butée (12) et le dispositif entraîneur (13) se trouvent au-dessus des dispositifs transporteurs (2; 3, 34, 35, 53, 55).

8. Dispositif selon la revendication 7, caractérisé en ce que le dispositif de butée (12) présente au moins un élément de butée (31) qui est disposé au-dessus d'une partie du transporteur (3) formant le dispositif transporteur aval (3, 34, 35, 53, 55), et forme une fente de passage (32) avec ce transporteur, l'élément de butée (31) étant réglable en hauteur pour permettre de faire varier la fente de passage (32).

9. Dispositif selon les revendications 4, 5 et 7, caractérisé en ce que l'organe d'entraînement (14, 15) est tourillonné sur un premier levier (18, 19) qui peut osciller autour d'un axe (20) qui s'étend sensiblement parallèlement au plan du transport et à peu près perpendiculairement à la direction de transport (A, B) des dispositifs transporteurs (2; 3, 34, 35, 53, 55) et qui est couplé à un deuxième levier (36, 37) qui peut de préférence osciller autour du même axe (20), et sur lequel tourillonne le rouleau (34, 35) qui vient porter sur la formation en écailles (S').

10. Dispositif selon la revendication 9, caractérisé en ce que le premier levier (18, 19) est réglable en position angulaire d'oscillation par rapport au deuxième levier (36, 37).

11. Dispositif selon la revendication 9, caractérisé par un dispositif presseur (43) qui agit sur les deux leviers (18, 19; 36, 37) et applique ces deux leviers contre le transporteur (3) du dispositif transporteur aval (3, 34, 35, 53, 55) ou contre la formation en écailles (S').

12. Dispositif selon une des revendications 1 à 6, caractérisé en ce que le dispositif d'entraînement (13, 49) est agencé sur le côté inférieur du trajet de transport des produits (46) et soulève ces produits de bas en haut pour les faire passer au-dessus du dispositif de butée (12, 51).

13. Dispositif selon les revendications 5 et 7, caractérisé en ce que l'organe d'entraînement (14, 15) est disposé adjacent à un transporteur (3) qui fait partie du dispositif transporteur aval (3, 34, 35, 53, 55).

14. Dispositif selon les revendications 5 et 12, caractérisé en ce que l'organe d'entraînement (49) est disposé au-dessous d'un élément de limitation (55a) qui se trouve au-dessus du trajet de transport des produits (46).

## Claims

1. A device for equalising the distance between successive flexible flat products (46), in particular printed products, arriving in a lapped formation (S), with a feeder arrangement (1) for feeding the products (46) and a stop arrangement (12), stopping the fed products (46) for a certain time in their forward movement, on which stop arrangement the products (46) can be brought to abut with their leading edge (46a), characterized in that the feeder arrangement (1) has two successively arranged continuously driven feeder devices (2; 3, 34, 35, 53, 55) with the same feeding direction (A, B), and that the stop arrangement (12) designed to be fixed, which projects into the feeding path of the products (46) is arranged in the zone of the feeder device (3, 34, 35, 53, 55) which, viewed in the feeding direction (A, B) is as the rear, and that provision is made for a driving arrangement (13) which can be periodically brought to act on each leading zone (47) of a product (46) bearing on the stop arrangement (12), which driving arrangement deflects the respective seized product (46) abutting on the stop arrangement out of the field of action of the stop arrangement (12) and passes it to the rear feeder device (3, 34, 35, 53, 55).

2. A device according to claim 1, characterized in that the driving arrangement (13) is designed as a feeder for the products (46) deflected from the field of action of the stop arrangement (12) to the rear feeder device (3, 34, 35, 53, 55).

3. A device according to claim 1, characterized in that provision is made for a non-feeding stretch (10) between the two feeder devices (2; 3, 34, 35, 53, 55) arranged at a distance from each other, which stretch is preferably formed by a bearing surface (11, 48) for the products (46).

4. A device according to claim 1 or 3, characterized in that the rear feeder device has at least one roller (34, 35; 53) cooperating with a conveyor (3), which roller forms together with the conveyor (3), a feeder gap (W) to which the driving arrangement (13) feeds the product (46') held at the time.

5. A device according to one of claims 1 to 4, characterized in that the driving arrangement (13) has at least one driver element (14, 15; 49) arranged on one side of the feeding path of the products (46), which can be brought to act periodically on a product (46), which driver element is driven in circulation at a peripheral speed (V₂) substantially corresponding to the feeding speed (Vo) of the rear feeder device (3, 34, 35, 53, 55).

6. A device according to claim 5, characterized in that the driver element is a wheel (14, 15, 49) provided with dogs (16; 50) distributed over the circumference and regularly interspaced at uniform distances.

7. A device according to one of claims 1 to 6, characterized in that the stop arrangement (12) and the driving arrangement (13) are located above the feeder devices (2; 3, 34, 35; 53, 55).

8. A device according to claim 7, characterized in that the stop arrangement (12) has at least one stop element (31) which is arranged above a conveyor (3) forming part of the rear conveyor device (3, 34, 35, 53, 55) and which forms a transit gap (32) therewith, the stop element (31) being preferably adjustable in height to adjust the transit gap (32).

9. A device according to claims 4, 5 and 7, characterized in that the driver element (14, 15) is mounted for rotation on a first lever (18, 19) which can be tilted round a pin (20) extending substantially parallel to the feeding plane and approximately at right angles to the feeding direction (A, B) of the feeder devices (2; 3, 34, 35; 53, 55) and which is coupled with a second lever (36, 37) that is preferably tiltable round the same pin (20) on which lever the roll (34, 35) coming to bear on the lap formation (S') is mounted for rotation.

10. A device according to claim 9, characterized in that the first lever (18, 19) is adjustable in its tilting position with reference to the second lever (36, 37).

11. A device according to claim 9, characterized by a pressure device (43) acting on the two levers (18, 19; 36, 37) and pushing the latter against the conveyor (3) of the rear feeder device (3, 34, 35, 53, 55) or against the lap formation (S').

12. A device according to one of claims 1 to 6, characterized in that the driving arrangement (13, 49) is arranged at the bottom of the feeding path of the products (46) and that it raises the latter upwards via the stop arrangement (12, 51).

13. A device according to claims 5 and 7, characterized in that the driver element (14, 15) is arranged to be adjacent to a conveyor (3) belonging to the rear feeder device (3, 34, 35, 53, 55).

14. A device according to claims 5 and 12, characterized in that the driver element (49) is arranged below a limiting element (55a) which is located above the feeding path of the products (46).
